# EUROPÄISCHE PATENTSCHRIFT

(11) **EP 1 358 969 B1**
(45) Veröffentlichungstag und Bekanntmachung des Hinweises auf die Patenterteilung: **16.04.2008**
(21) Anmeldenummer: 03405287.8
(22) Anmeldetag: 23.04.2003
(51) Int. Cl.: B25F 5/00

(54) **Überlastschutz für drehende Werkzeugmaschine**
Overload protection for rotary machine tool
Protection contre les surcharges pour machine-outil tournant

(30) Priorität: 02.05.2002 DE 10219755
(43) Veröffentlichungstag der Anmeldung: 05.11.2003
(73) Patentinhaber: HILTI Aktiengesellschaft, 9494 Schaan (LI)
(72) Erfinder: Koslowski, Oliver, 86932 Pürgen (DE)
(74) Vertreter: Wildi, Roland

(56) Entgegenhaltungen:
- DE-A1- 3 128 410
- DE-A1- 4 119 941
- US-A- 3 240 304
- US-A- 4 776 406

## Beschreibung

Die Erfindung bezeichnet einen Überlastschutz für eine drehende Werkzeugmaschine, insbesondere für eine transportable Kernbohrmaschine für Beton gemäß dem Oberbegriff des Anspruchs 1 und ein Steuerverfahren dafür. Ein solcher Überlastschutz ist in US 3 240 304 A offenbart.

Beim Kernbohren in Beton mit hartstoffbesetzten Kernbohrkronen mit Durchmessern grösser 100 mm treten durch die beim Kernbohren üblichen hohen Anpresskräfte und Drehmomente sehr hohe Beanspruchungen für die Werkzeugmaschine auf, deren leistungsbezogene Dimensionierung durch die Forderung der Tragbarkeit beschränkt ist. Um Schädigungen der Werkzeugmaschine insbesondere des Elektromotors und des Getriebes zu vermeiden, ist ein Überlastschutz notwendig.

Nach der DE4119941 wird bei einer transportablen Werkzeugmaschine zum Antrieb einer Kernbohrkrone zum Schutz des Elektromotors der Strom und die Temperatur von einer Steuerelektronik überwacht und von dieser bedarfsweise der Elektromotor über einen Leistungsschalter von der Stromversorgung getrennt.

Nach der DE3128410 wird das bei einer Handwerkzeugmaschine auftretende Drehmoment von einer Steuerelektronik erfasst und bedarfsweise der Antriebsstrang über eine Magnetkupplung vom Elektromotor getrennt.

Die Aufgabe der Erfindung besteht in der Realisierung eines raumsparenden, für hohe Anpresskräfte und Drehmomente dimensionierten Überlastschutzes für eine transportable, drehende Werkzeugmaschine und eines Steuerverfahrens dafür.

Die Aufgabe wird im wesentlichen durch die Merkmale der unabhängigen Ansprüche 1 und 8 gelöst. Vorteilhafte Weiterbildungen ergeben sich aus den Unteransprüchen.

Im Wesentlichen weist ein Überlastschutz einer transportablen Werkzeugmaschine mit einer im Antriebsstrang zwischen einem Elektromotor und einer zumindest teilweise drehenden Werkzeugaufnahme angeordneten Magnetkupplung, welche mit einer Steuerelektronik verbunden ist, die bei drehmomentabhängiger Überlast den Antriebsstrang über die Magnetkupplung bis zu einem Rücksetzen auftrennt, im Antriebsstrang eine selbsttätige drehmomentabhängige Überlastkupplung auf, deren bei Überlast den Antriebsstrang auftrennender Kupplungszustand von einem Kupplungssensor detektierbar ist, welcher mit der Steuerelektronik verbunden ist.

Durch die über den Kupplungssensor der drehmomentabhängigen Überlastkupplung ereignisgesteuerte Magnetkupplung erfolgt nach einer Überlast, auch bei geringerer Beanspruchung, keine Wiederverbindung des Antriebsstranges unter Last, wodurch bei der Dimensionierung der Überlastkupplung ein derartiger Verschleiss bzw. die Reibwärme nicht berücksichtigt werden muss und somit ein kleinerer, raumsparender Überlastschutz realisierbar ist.

Vorteilhaft ist die Überlastkupplung als vorgespannte, haftreibschlüssige Ratschenkupplung ausgebildet, weiter vorteilhaft mit bei Überlast um einen Kupplungsweg axial versetzbaren Kupplungsteilen, wodurch eine kompakte Bauform möglich ist.

Vorteilhaft ist der Kupplungssensor als, weiter vorteilhaft berührungsloser, Wegsensor ausgebildet, welcher standardmässig verfügbar ist.

Vorteilhaft ist die Magnetspule der Magnetkupplung zur Erzeugung der Vorspannung der Ratschenkupplung ausgebildet, indem zumindest eine Komponente der von dieser erzeugten Magnetkupplungskraft längs des Kupplungswegs der Ratschenkupplung wirkt, wodurch keine separaten Federmittel für die Ratschenkupplung benötigt werden sowie die Vorspannung durch die Steuerelektronik steuerbar ist.

Vorteilhaft weist die Ratschenkupplung zur Axialfläche schräg verlaufende Haftreibflächen auf, wodurch bei gegebener Vorspannung vermittelt über die Haftreibung das Grenzdrehmoment gegenüber einer planen Axialfläche steigerbar ist.

Vorteilhaft beträgt der umfängliche Neigungswinkel der Haftreibflächen zur Axialfläche zwischen 20° und 50°, weiter vorteilhaft ca. 35°, wodurch das Grenzdrehmoment auf etwa das Vierfache gegenüber einer planen Axialfläche gesteigert werden kann.

Vorteilhaft bildet der antreibende Magnetkupplungsteil mit dem abtreibenden Magnetkupplungsteil ebenso die Kupplungsteile der Ratschenkupplung aus, wodurch die Ratschenkupplung durch die Magnetkupplung ausgebildet ist.

Bei dem zugeordneten Steuerverfahren der Steuerelektronik wird bei einem initial geschlossenem Arbeitsstrang kontinuierlich oder wiederholt diskret von der Steuerelektronik über den Kupplungssensor der Kupplungszustand erfasst und bei einem sich durch Überlast änderndem Kupplungszustand der Arbeitsstrang über die Magnetkupplung von der Steuerelektronik solange geöffnet, bis die Steuerelektronik zurückgesetzt wird.

Vorteilhaft wird nach dem Öffnen des Arbeitsstrangs durch die Magnetkupplung von der Steuerelektronik der Elektromotor aktiv abgebremst, bspw. durch umpolen, wodurch dieser schneller ausläuft.

Vorteilhaft wird die Steuerelektronik bei einer Trennung bzw. zeitbegrenzt nach einer Trennung des Elektromotors von der Stromversorgung zurückgesetzt, wodurch anschliessend bei einem Neustart des Elektromotors der Arbeitsstrang durch die Magnetkupplung initial geschlossen ist.

Vorteilhaft wird initial zeitbegrenzt nach dem, weiter vorteilhaft mit geringer Drehzahl erfolgendem, Neustart des Elektromotors über den Kupplungssensor der Kupplungszustand bezüglich des vollständigen Einkuppelns überwacht und im Fehlerfall der Arbeitsstrang über die Magnetkupplung von der Steuerelektronik solange geöffnet, bis die Steuerelektronik zurückgesetzt wird.

Alternativ vorteilhaft erfolgt initial zeitbegrenzt ein, weiter vorteilhaft mit geringer Drehzahl erfolgendem, gegenläufiger Neustart des Elektromotors, wodurch die beiden Kupplungsteile der Überlastkupplung sicher vollständig einkuppeln.

Die Erfindung wird bezüglich eines vorteilhaften Ausführungsbeispiels näher erläutert mit der Dastellung des Prinzips des Überlastschutzes einer transportablen Werkzeugmaschine.

Nach der Darstellung weist ein Überlastschutz einer transportablen Werkzeugmaschine mit einer im Antriebsstrang zwischen einem Elektromotor 1 und einer über ein Getriebe 2 zumindest teilweise drehenden Werkzeugaufnahme 3 mit einer Kernbohrkrone 4 angeordnete Magnetkupplung 5 auf, welche mit einer Steuerelektronik 6 verbunden ist, die bei drehmomentabhängiger Überlast den Antriebsstrang über die Magnetkupplung 5 bis zu einem Rücksetzen auftrennt. Zudem ist im Antriebsstrang eine selbsttätige drehmomentabhängige Überlastkupplung 7 vorhanden, deren bei Überlast den Antriebsstrang auftrennender Kupplungszustand von einem berührungslosen Kupplungssensor 8 detektierbar ist. Die Überlastkupplung 7 ist als vorgespannte, haftreibschlüssige Ratschenkupplung ausgebildet, welche bei Überlast durch ein Drehmoment M um einen Kupplungsweg X axial versetzbare Kupplungsteile 7a, 7b aufweist. Die Magnetspule 9 der Magnetkupplung 5 erzeugt eine Magnetkupplungskraft F längs des Kupplungswegs X der Ratschenkupplung, welche die Vorspannung bildet. Die Ratschenkupplung weist zur Axialfläche im Neigungswinkel α von 35° schräg verlaufende Haftreibflächen 10 auf. Die versetzbaren Kupplungsteile 7a, 7b der Ratschenkupplung bilden die durch die Magnetspule 9 steuerbaren Magnetkupplungsteile der Magnetkupplung 5 aus.

## Patentansprüche

1. Überlastschutz einer transportablen Werkzeugmaschine mit einer im Antriebsstrang zwischen einem Elektromotor (1) und einer zumindest teilweise drehenden Werkzeugaufnahme (3) angeordneten Magnetkupplung (5), welche mit einer Steuerelektronik (6) verbunden ist, die bei drehmomentabhängiger Überlast den Antriebsstrang über die Magnetkupplung (5) bis zu einem Rücksetzen auftrennt, **dadurch gekennzeichnet, dass** im Antriebsstrang eine selbsttätige drehmomentabhängige Überlastkupplung (7) vorhanden ist, deren bei Überlast den Antriebsstrang auftrennender Kupplungszustand von einem Kupplungssensor (8) detektierbar ist, welcher mit der Steuerelektronik (6) verbunden ist.

2. Überlastschutz nach Anspruch 1, **dadurch gekennzeichnet, dass** die Überlastkupplung (7) als vorgespannte, haftreibschlüssige Ratschenkupplung ausgebildet ist.

3. Überlastschutz nach Anspruch 2, **dadurch gekennzeichnet, dass** die haftreibschlüssige Ratschenkupplung mit bei Überlast um einen Kupplungsweg (X) axial versetzbaren Kupplungsteilen (7a, 7b) ausgebildet ist.

4. Überlastschutz nach Anspruch 3, **dadurch gekennzeichnet, dass** der Kupplungssensor (8) als, optional berührungsloser, Wegsensor ausgebildet ist.

5. Überlastschutz nach einem der Ansprüche 2 bis 4, **dadurch gekennzeichnet, dass** eine Magnetspule (9) der Magnetkupplung (5) zur Erzeugung der Vorspannung der Ratschenkupplung ausgebildet ist, indem zumindest eine Komponente der von dieser erzeugten Magnetkupplungskraft (F) längs des Kupplungswegs (X) der Ratschenkupplung wirkt.

6. Überlastschutz nach einem der Ansprüche 2 bis 5, **dadurch gekennzeichnet, dass** die Ratschenkupplung zur Axialfläche schräg verlaufende Haftreibflächen (10) aufweist, deren umfänglicher Neigungswinkel (α) zur Axialfläche, optional zwischen 20° und 50°, weiter optional 35° beträgt.

7. Überlastschutz nach einem der Ansprüche 2 bis 5, **dadurch gekennzeichnet, dass** die versetzbaren Kupplungsteile (7a, 7b) der Ratschenkupplung die durch die Magnetspule (9) steuerbaren Magnetkupplungsteile der Magnetkupplung (5) ausbilden.

8. Steuerverfahren eines Überlastschutzes nach einem der vorherigen Ansprüche, wobei ausgehend von einem initial geschlossenem Arbeitsstrang in einem ersten Schritt von der Steuerelektronik (6) eine drehmomentabhängige Überlast detektiert wird und in einem zweiten Schritt von der Steuerelektronik (6) der Arbeitsstrang über die Magnetkupplung (5) solange geöffnet wird, bis in einem dritten Schritt die Steuerelektronik (6) zurückgesetzt wird, **dadurch gekennzeichnet, dass** im ersten Schritt der sich durch Überlast ändernde Kupplungszustand der Überlastkupplung (7) kontinuierlich oder wiederholt diskret von der Steuerelektronik (6) über den Kupplungssensor (8) erfasst wird.

9. Steuerverfahren nach Anspruch 8, **dadurch gekennzeichnet, dass** nach dem Öffnen des Arbeitsstrangs durch die Magnetkupplung (5) von der Steuerelektronik (6) der Elektromotor (1) aktiv abgebremst wird.

10. Steuerverfahren nach Anspruch 8, **dadurch gekennzeichnet, dass** die Steuerelektronik (6) bei einer Trennung bzw. zeitbegrenzt nach einer Trennung des Elektromotors (1) von der Stromversorgung zurückgesetzt wird und dass optional initial zeitbegrenzt entweder nach dem Neustart des Elektromotors (1) über den Kupplungssensor (8) der Kupplungszustand bezüglich des vollständigen Einkuppelns überwacht wird oder alternativ ein gegenläufiger Neustart des Elektromotors (1) erfolgt.

## Claims

1. An overload protection for a transportable machine tool with a magnetic coupling (5) arranged in the drive line between an electric motor (1) and an at least partially rotating tool holder (3), which coupling is connected to control electronics (6) which, in the event of torque-dependent overload, separates the drive line by means of the magnetic coupling (5) until resetting takes place, **characterised in that** an automatic torque-dependent overload coupling (7) is provided in the drive line, the coupling condition of which overload coupling, which separates the drive line in the event of an overload, is detectable by a coupling sensor (8) which is connected to the control electronics (6).

2. The overload protection according to Claim 1, **characterised in that** the overload coupling (7) is designed as a pretensioned, adhesive friction resistant ratchet coupling.

3. The overload protection according to Claim 2, **characterised in that** the adhesive friction resistant ratchet coupling is designed with coupling parts (7a, 7b) that are axially displaceable about a coupling path (X) in the event of an overload.

4. The overload protection according to Claim 3, **characterised in that** the coupling sensor (8) is designed as a path sensor, provided optionally in a non-contact form.

5. The overload protection according to one of Claims 2 to 4, **characterised in that** a magnetic coil (9) of the magnetic coupling (5) is designed to generate the initial voltage of the ratchet coupling, wherein at least one component of the magnetic coupling force (F) generated by it acts along the coupling path (X) of the ratchet coupling.

6. The overload protection according to one of Claims 2 to 5, **characterised in that** the ratchet coupling has adhesive friction surfaces (10) running at an inclined angle to the axial surface, the circumferential angle of inclination (α) of which surfaces to the axial surface is optionally between 20° and 50°, and further optionally 35°.

7. The overload protection according to one of Claims 2 to 5, **characterised** n that the displaceable coupling parts (7a, 7b) of the ratchet coupling form the magnetic coupling parts of the magnetic-coupling (5) that can be controlled by the magnetic coil (9).

8. A method for controlling an overload protection according to one of the preceding claims, wherein a torque-dependent overload is detected from an initially closed drive line in a first stage by the control electronics (6), and wherein, in a second stage, the drive line is opened by the control electronics (6) by means of the magnetic coupling (5) until the control electronics (6) are reset in a third stage, **characterised in that** in the first stage the coupling condition of the overload coupling (7), which changes due to overload, is recorded continuously or repeatedly discretely by the control electronics (6) by means of the coupling sensor (8).

9. The control method according to Claim 8, **characterised in that** the electric motor (1) is actively braked by the control electronics (6) after the drive line is opened by the magnetic coupling (5).

10. The control method according to Claim 8, **characterised in that** the control electronics (6) is reset by the current supply in the case of isolation, or within a certain time limit after isolation of the electric motor (1), and **in that** optionally the coupling condition, in terms of full engagement, is monitored initially within a time limit either after restarting of the electric motor (1), by means of the coupling sensor (8), or alternatively the electric motor (1) is restarted in the opposite direction.

## Revendications

1. Protection de surcharge d'une machine-outil transportable, comprenant un accouplement magnétique (5) qui est disposé dans la chaîne de transmission entre un moteur électrique (1) et un raccord d'outil au moins partiellement tournant (3) et qui est relié à une électronique de commande (6) qui, en cas de surcharge due au couple, interrompt la chaîne de transmission par l'intermédiaire de l'accouplement magnétique (5) jusqu'à un retour à l'état initial, **caractérisée en ce que** dans la chaîne de transmission est disposé un accouplement de sécurité automatique sensible au couple (7) dont l'état d'accouplement, lequel interrompt la chaîne de transmission en cas de surcharge, est détectable par un capteur d'accouplement (8) relié à l'électronique de commande (6).

2. Protection de surcharge selon la revendication 1, **caractérisée en ce que** l'accouplement de sécurité (7) est conformé en accouplement à cliquet précontraint avec liaison par frottement par adhérence.

3. Protection de surcharge selon la revendication 2, **caractérisée en ce que** l'accouplement à cliquet avec liaison par frottement par adhérence est conçu avec des pièces d'accouplement (7a, 7b) déplaçables axialement selon une course d'accouplement (X) en cas de surcharge.

4. Protection de surcharge selon la revendication 3, **caractérisée en ce que** le capteur d'accouplement (8) est conformé en capteur de course optionnellement sans contact.

5. Protection de surcharge selon une des revendications 2 à 4, **caractérisée en ce qu'**une bobine magnétique (9) de l'accouplement magnétique (5) est conçue pour créer la précontrainte de l'accouplement à cliquet, par le fait qu'au moins une composante de la force d'accouplement magnétique (F) produite par celle-ci agit le long de la course d'accouplement (X) de l'accouplement à cliquet.

6. Protection de surcharge selon une des revendications 2 à 5, **caractérisée en ce que** l'accouplement à cliquet comporte des surfaces de frottement par adhérence (10) qui sont inclinées par rapport à la surface axiale et dont l'angle d'inclinaison circonférentiel (α) par rapport à la surface axiale est compris optionnellement entre 20° et 50°, encore optionnellement égal à 35°.

7. Protection de surcharge selon une des revendications 2 à 5, **caractérisée en ce que** les pièces d'accouplement déplaçables (7a, 7b) de l'accouplement à cliquet constituent les pièces d'accouplement magnétique, commandables par la bobine magnétique (9), de l'accouplement magnétique (5).

8. Procédé de commande d'une protection de surcharge selon une des revendications précédentes, à partir d'une chaîne de travail initialement fermée, l'électronique de commande (6) détectant, dans une première étape, une surcharge due au couple et, dans une deuxième étape, l'électronique de commande (6) ouvrant la chaîne de travail par l'intermédiaire de l'accouplement magnétique (5) jusqu'à ce que, dans une troisième étape, l'électronique de commande (6) soit ramenée à l'état initial, **caractérisé en ce que**, dans la première étape, l'état d'accouplement, lequel varie du fait de la surcharge, de l'accouplement de sécurité (7) est détecté en continu ou de manière répétée et discrète par l'électronique de commande (6) par l'intermédiaire du capteur d'accouplement (8).

9. Procédé de commande selon la revendication 8, **caractérisé en ce qu'**après l'ouverture de la chaîne de travail par l'accouplement magnétique (5) le moteur électrique (1) est freiné activement par l'électronique de commande (6).

10. Procédé de commande selon la revendication 8, **caractérisé en ce que**, lors d'une séparation, respectivement, de manière limitée dans le temps, après une séparation du moteur électrique (1), l'électronique de commande (6) est ramenée à l'état initial par l'alimentation en courant, et **en ce que**, optionnellement, initialement de manière limitée dans le temps, soit après le redémarrage du moteur électrique (1) par l'intermédiaire du capteur d'accouplement (8) l'état d'accouplement est surveillé du point de vue de l'engagement complet soit, selon une variante, un redémarrage en sens contraire du moteur électrique (1) est effectué.
